# FASCICULE DE BREVET EUROPEEN

(11) **EP 0 417 019 B1**
(45) Date de publication et mention de la délivrance du brevet: **24.11.1993**
(21) Numéro de dépôt: 90420394.0
(22) Date de dépôt: 06.09.1990
(51) Int. Cl.: B24B 31/02, B65D 43/14, E05D 15/46

(54) **Dispositif manuel pour l'ouverture et la fermeture d'une porte de cuve**
Handbetätigte Vorrichtung für die Öffnung und Schliessung eines Verschlussgefässes
Manual device for the opening and closing of a vessel closure

(30) Priorité: 08.09.1989 FR 8912002
(43) Date de publication de la demande: 13.03.1991
(73) Titulaire: SOCIETE NOUVELLE CLERA, F-45220 Chateaurenard (FR)
(72) Inventeur: Perrot, Yvan, F-39600 Arbois (FR)
(74) Mandataire: Monnier, Guy

(56) Documents cités:
- DE-A- 2 205 998
- GB-A- 903 264
- GB-A- 2 162 575
- US-A- 3 270 993

## Description

La présente invention a trait à une cuve tournante équipée d'un dispositif manuel pour l'ouverture et la fermeture de sa porte d'accès basculante, telle notamment qu'une cuve tournante pour l'ébavurage de pièces.

Il est connu que les dispositifs manuels pour l'ouverture ou la fermeture des portes de cuves sont d'une utilisation difficile et fastidieuse et sont généralement compliqués dans leur réalisation. De plus, il existe certains risques pour l'opérateur losque ladite porte se trouve en position ouverte, car il arrive que celle-ci se referme sous l'effet de son propre poids.

C'est à ces inconvénients qu'entend plus spécialement remédier la présente invention, laquelle a pour objet le dispositif d'ouverture et fermeture manuelle défini à la revendication 1.

Le dessin annexé, donné à titre d'exemple, permettra de bien comprendre l'invention, les caractéristiques qu'elle présente et les avantages qu'elle est susceptible de procurer :

Fig. 1 est une vue en perspective avec arrachement montrant l'ensemble des éléments du dispositif d'ouverture et fermeture d'une porte de cuve suivant l'invention.

Fig. 2 est une vue de dessus de ce dispositif.

Fig. 3 est une coupe schématique du dispositif en position ouverte verrouillée.

Fig. 4 est une coupe semblable à celle de fig. 3, la porte étant représentée en position ouverte déverrouillée

Fig. 5 est une coupe schématique du dispositif en position intermédiaire.

Fig. 6 est une coupe semblable à fig. 3, mais en position fermée verrouillée.

On a représenté en fig. 1 et 2 une cuve tournante 1 à section hexagonale comportant sur chacune de ses parois latérales 2 et 3 deux mécanismes, identiques l'un à l'autre, d'un dispositif de manoeuvre et de verrouillage pour une porte d'accès 4.

Dans la partie avant de cette porte 4 et de part et d'autre de ses côtés 5 et 6 sont montés deux supports fixes 7 reliés l'un à l'autre par une barre longitudinale de traction 8 qui se trouve disposée à l'extérieur de ladite porte 4.

A chaque support 7 est associé un premier crochet 9 de configuration triangulaire, monté sur un axe de rotation 10 porté par le support 7 considéré. Les deux crochets 9 sont réunis par une barre de manoeuvre 11 disposée parallèlement à la barre de traction 8.

Au niveau de son bec, chacun des crochets 9 est solidaire d'une biellette 12 réalisant la liaison avec un second crochet 13 disposé dans la partie arrière de la porte 4 sur un axe de rotation 14. Les deux biellettes 12 sont sollicitées en translation par des ressorts de traction 15 prévus sur les côtés 5 et 6 de la porte 4.

Sur chaque côté de la cuve 1 on a prévu deux leviers 16 qui sont fixés d'une part à la porte 4 par leur extrémités extérieures 16a, coopérant avec les axes de rotation 10, 14 et recouvrant ainsi les crochets mobiles 9, 13 et d'autre part à la cuve 1 par leur partie centrale 16b, laquelle est pourvue d'un palier 17 qui pivote sur un axe de rotation 18 prévu sur la paroi latérale correspondante 2 ou 3 de ladite cuve 1. L'extrémité libre 16c de chacun des leviers 16 est attelée à un ressort 19 fixé sur la paroi latérale 2 ou 3 correspondante, en permettant de compenser le poids de la porte 4 lors de ses mouvements d'ouverture et de fermeture.

En outre, sur ces parois latérales 2 et 3 sont disposées des butées à bec 20 et 21 profilées pour coopérer avec les crochets mobiles 9 et 13 en vue de retenir la porte 4 lorsque sa position est déterminée.

On a représenté en fig. 3, 4, 5 et 6 le mouvement effectué par la porte 4 lors de son passage de la position ouverte verrouillée à la position fermée verrouillée.

L'opérateur procède de la manière suivante :
- il rapproche la barre de manoeuvre 11 de la barre de traction 8 pour maintenir ensemble les deux barres dans la main ;
- il déplace ainsi les premiers crochets mobiles 9 vers les supports fixes 7, de sorte que les biellettes 12 reliées aux ressorts de traction 15 se déplacent elles-mêmes parallèlement aux côtés 2 et 3 de la cuve 1 afin de libérer les seconds crochets mobiles 13 de leurs butées fixes 21 avec lesquelles ils coopéraient ;
- il saisit alors à la fois la barre de traction 8 et la barre de manoeuvre 11 pour effectuer le basculement de la porte 4 autour des axes 18 des leviers 16 en vue de l'amener dans sa position fermée ;
- il relâche la barre de manoeuvre 11 soutenue par les crochets mobiles 9 qui, sous l'effet des ressorts de traction 15 et par l'intermédiaire des biellettes 12, sont amenés au contact avec les butées 20 en verrouillant la porte 4 à la position fermée.

Il convient d'observer que les ressorts 15 associées aux biellettes 12 interviennent à la fin du mouvement d'ouverture et de fermeture de la porte 4 pour assurer de manière automatique le verrouillage de celle-ci en fin de course.

## Revendications

1. Cuve tournante équipée d'un dispositif manuel pour l'ouverture et la fermeture de sa porte d'accès basculante (4), caractérisée en ce qu'au niveau de chacune des deux parois latérales opposées (2, 3) de la cuve (1), ledit dispositif comprend :
- un premier crochet basculant (9) qui est monté à pivotement sur un côté transversal (5, 6) de la porte et qui est relié au crochet (9) opposé par une barre de manoeuvre (11) orientée parallèlement à une barre de traction (8) fixée rigidement à la porte (4) ;
- un second crochet basculant (13) qui est monté à pivotement sur le côté transversal (5, 6) de la porte et qui est attelé au premier crochet (9) correspondant par l'intermédiaire d'une biellette (12) associée à des moyens élastiques de traction (15) ;
- et deux butées à bec (20, 21) qui sont fixées sur chacune des parois latérales (2, 3) de la cuve et qui sont profilées pour coopérer sélectivement avec le premier crochet (9) ou le second crochet (13) ;
- l'ensemble étant agencé de façon à ce que le rapprochement relatif de la barre de manoeuvre (11) et de la barre de traction (8) libère ledit premier crochet (9) ou ledit second crochet (13) de la butée respective (20, 21), en permettant ainsi le déverrouillage de la porte (4) de sa position ouverte ou fermée ;
- tandis que l'éloignement relatif de la barre de manoeuvre (11) et de la barre de traction (8) amène automatiquement, sous l'effet des biellettes (12) et des moyens élastiques de traction (15), ledit premier crochet (9) ou ledit second crochet (13) en contact avec la butée correspondante (20, 21) en verrouillant ainsi la porte (4) en position fermée ou ouverte.

2. Cuve tournante suivant la revendication 1, caractérisée en ce que sur les axes de pivotement (10, 14) des crochets basculants (9, 13) sont montés à pivotement deux leviers (16) qui sont portés à articulation par la paroi latérale (2, 3) correspondante de la cuve (1) et auxquels sont associés des moyens élastiques (19) propres à assurer la compensation du poids de la porte (4) lors de ses déplacements de la position ouverte à la position fermée et vice versa.

## Patentansprüche

1. Drehgefäß mit einer handbetätigten Vorrichtung zum Öffnen und Schließen seiner schwingbaren Zugangstür,
**dadurch gekennzeichnet,** daß an den zwei sich gegenüberliegenden Seiten- wänden (2,3) des Gefäßes (1) die Vorrichtung umfaßt:
- einen ersten kippbaren Greifhebel, der schwenkbar an einer Querseite (5,6) der Tür befestigt und mit dem gegenüberliegenden Greifhebel (9) über eine Betätigungsstange (11) verbunden ist, die sich parallel zu einer fest mit der Tür (4) verbundenen Zugstange (8) erstreckt;
- einen zweiten Greifhebel(13), der schwenkbar an der Querseite (5,6) der Tür befestigt und mittels eines Schwingarms (12) den elastischen Zugmitteln (15) zugeordnet ist, an den entsprechenden ersten Greifhebel (9) angekuppelt ist,
- und zwei Anschlägen (20,21) mit Haken, die auf jeweils einer Seitenwand (2,3) des Gefäßes befestigt und so ausgebildet sind, daß sie wahlweise mit dem ersten Greifhebel (9) oder dem zweiten Greifhebel (13) zusammenarbeiten,
- wobei die Anordnung derart wirkt, daß die relative Annäherung der Betätigungsstange (11) und der Zugstange (8) den ersten Greifhebel (9) oder den zweiten Greifhebel (13) vom jeweiligen Anschlag (20,21) befreit und so die Entriegelung der Tür (4) aus seiner geöffneten oder geschlossenen Stellung ermöglicht,
- während die relative Entfernung der Betätigungsstange (11) und der Zugstange (8) automatisch unter der Wirkung der Schwingarme (12) und der elastischen Zugmittel (15) den ersten Greifhebel (9) oder den zweiten Greifhebel (13) in Kontakt mit dem entsprechenden Anschlag (20,21) bringt und die Tür (4) in der geöffneten oder geschlossenen Stellung verriegelt.

2. Drehgefäß nach Anspruch 1, dadurch gekennzeichnet, daß auf den Schwenkachsen (10,14) der Greifhebel (9,13) schwenkbar zwei Hebel (16) befestigt sind, die durch die jeweilige Seitenwand des Gefäßes (1) schwenkbar gehalten werden und denen elastische Mittel (19) zugeordnet sind, die die Kompensation des Gewichts der Tür (4) während der Verschiebungen von der offenen Stellung in die geschlossene Stellung und umgekehrt sicherstellen.

## Claims

1. Rotating vessel equipped with a manual device for opening and closing its pivoting access door (4), characterized in that, at the level of each of the two opposite lateral walls (2, 3) of the vessel (1), said device comprises:
- a first pivoting hook (9) which is pivotally mounted on a transverse side (5, 6) of the door and which is connected to the opposite hook (9) by a manoeuvring bar (11) oriented parallel to a traction bar (8) rigidly fixed to the door (4);
- a second pivoting hook (13) which is pivotally mounted on the transverse side (5, 6) of the door and which is coupled to the corresponding first hook (9) via a connecting rod (12) associated with elastic traction means (15);
- and two beaked stops (20, 21) which are fixed on each of the lateral walls (2, 3) of the vessel and which are sectioned to cooperate selectively with the first hook (9) or the second hook (13);
- the assembly being arranged so that the relative bringing together of the manoeuvring bar (11) and the traction bar (8) releases said first hook (9) or said second hook (13) from the respective stop (20, 21), thus allowing unlocking of the door (4) from its open or closed position;
- whilst the relative moving apart of the manoeuvring bar (11) and the traction bar (8) automatically, under the effect of the connecting rods (12) and the elastic traction means (15), brings said first hook (9) or said second hook (13) into contact with the corresponding stop (20, 21), thus locking the door (4) in closed or open position.

2. Rotating vessel according to Claim 1, characterized in that there are pivotally mounted on the pivot pins (10, 14) of the pivoting hooks (9, 13) two levers (16) which are borne for articulation by the corresponding lateral wall (2, 3) of the vessel (1) and with which are associated elastic means (19) adapted to ensure compensation of the weight of the door (4) during its displacements from the open position to the closed position, and vice versa.
